# EUROPÄISCHE PATENTANMELDUNG

(11) **EP 4 029 405 A1**
(43) Veröffentlichungstag der Anmeldung: **20.07.2022**
(21) Anmeldenummer: 22150905.2
(22) Anmeldetag: 11.01.2022
(51) Int. Cl.: A46B 7/04

(54) **PINSEL**

(30) Priorität: 15.01.2021 DE 102021200361
(71) Anmelder: Good Projects Limited, Kowloon, Hong Kong (HK)
(72) Erfinder: CHAN, Kit-Ching, Tsuen Wan, N.T. (HK)
(74) Vertreter: Dr. Gassner & Partner mbB

(57) **Zusammenfassung**

Die Erfindung betrifft einen Pinsel, umfassend einen aus Kunststoff hergestellten Borstenträger (1, 8) und einen mit dem Borstenträger (1, 8) verbundenen Griff (2, 9). Zur Erleichterung der Montage wird erfindungsgemäß vorgeschlagen, dass am Borstenträger (1, 8) mehrere Stehbolzen (5) vorgesehen sind, am Griff (2, 9) mehrere zu den Stehbolzen (5) korrespondierende Ausnehmungen (7) vorgesehen sind, und dass der Borstenträger (1, 8) durch Einpressen der Stehbolzen (5) in die Ausnehmungen (7) drehfest mit dem Griff (2, 9) verbunden oder verbindbar ist.

## Beschreibung

Die Erfindung betrifft einen Pinsel nach dem Oberbegriff des Patentanspruchs 1.

Ein solcher Pinsel ist beispielsweise aus der EP 0 189 816 B1 bekannt. Beim bekannten Pinsel ist am Borstenträger ein Stehbolzen vorgesehen. Am Griff ist eine zum Stehbolzen korrespondierende Ausnehmung vorgesehen. Der Stehbolzen kann als Gewindebolzen und die dazu korrespondierende Ausnehmung als Gewindebohrung ausgestaltet sein. Ferner ist es aus der EP 0 189 816 B1 bekannt, dass der Stehbolzen als Spreizdorn ausgeführt sein kann. In diesem Fall kann der Stehbolzen in eine dazu korrespondierende Ausnehmung am Griff eingesteckt werden.

Die bekannte Verbindung zwischen dem Borstenträger und dem Griff ist in mehrfacher Hinsicht nachteilig. Sofern der Stehbolzen als Gewindebolzen und die dazu korrespondierende Ausnehmung als Gewindebohrung ausgeführt sind, kann die dadurch bewirkte Verbindung durch eindringende Farbe verkleben und unlösbar werden. Sofern der Borstenträger rechteckig ausgestaltet ist und der Griff im Kontaktbereich zum Borstenträger ebenfalls eine rechteckige Form aufweist, kann es bei der Verbindung zwischen dem Borstenträger und dem Griff zu einem Drehversatz kommen.

Aufgabe der Erfindung ist es, die Nachteile nach dem Stand der Technik zu beseitigen. Es soll insbesondere ein möglichst einfach und universell montierbarer Pinsel angegeben werden.

Diese Aufgabe wird durch die Merkmale des Patentanspruchs 1 gelöst. Zweckmäßige Ausgestaltungen der Erfindung ergeben sich aus den abhängigen Patentansprüchen.

Nach Maßgabe der Erfindung wird vorgeschlagen, dass am Borstenträger mehrere Stehbolzen vorgesehen sind,
am Griff mehrere zu den Stehbolzen korrespondierende Ausnehmungen vorgesehen sind,
und dass der Borstenträger durch Einpressen der Stehbolzen in die Ausnehmungen drehfest mit dem Griff verbunden oder verbindbar ist.

Indem erfindungsgemäß mehrere Stehbolzen und dazu korrespondierende Ausnehmungen vorgesehen sind, kann auf einfache Weise eine drehfeste Verbindung zwischen dem Borstenträger und dem Griff hergestellt werden. Die Verbindung erfolgt durch einfaches Einpressen kraft- und/oder formschlüssig. Ein unerwünschter Drehversatz zwischen dem Borstenträger und dem Griff kann bei dem erfindungsgemäß vorgeschlagenen Pinsel vorteilhafterweise vermieden werden. Die vorgeschlagene Verbindung zwischen dem Borstenträger und dem Griff ist universell. Sie kann für Griffe verwendet werden, welche aus Kunststoff oder Holz hergestellt sind. Die vorgeschlagene Verbindung durch Einpressen lässt sich einfach und schnell realisieren. Es kann insbesondere auf das Vorsehen gesonderter Befestigungsmittel oder die Verwendung von Klebstoffen oder dgl. verzichtet werden.

Nach einer vorteilhaften Ausgestaltung sind die Stehbolzen einstückig am Borstenträger angeformt. Der Borstenträger ist in diesem Fall zweckmäßigerweise aus Kunststoff, vorteilhafterweise spritzgegossenem Kunststoff, hergestellt.

Die Stehbolzen sind vorteilhafterweise als zylindrische Stehbolzen ausgebildet. Sie können aber auch konisch ausgestaltet sein.

An einer Umfangsfläche der Stehbolzen kann zumindest ein sich in radialer Richtung erstreckender Vorsprung angeformt sein. Zweckmäßigerweise sind an der Umfangsfläche der Stehbolzen mehrere sich radial davon erstreckende Vorsprünge vorgesehen. Der zumindest eine Vorsprung kann als, vorzugsweise radial umlaufender, Rastvorsprung ausgebildet sein. Ein solcher Rastvorsprung kann im Axialschnitt beispielsweise hakenförmig oder dgl. ausgestaltet sein.

Zweckmäßigerweise sind mehrere Vorsprünge vorgesehen; die Vorsprünge sind vorteilhafterweise als Kreuzlamellen und/oder radial umlaufende Ringlamelle ausgebildet. Derartige Vorsprünge können relativ einfach mittels Spritzguss hergestellt werden. Sie ermöglichen auf einfache Weise eine kraftschlüssige Verbindung durch Einpressen in eine dazu korrespondierende Ausnehmung.

Die Ausnehmung kann vorteilhafterweise jeweils zumindest eine, vorzugsweise mehrere zu den Vorsprüngen korrespondierende, Hinterschneidung/en aufweisen. Die vorgeschlagene Hinterschneidung ermöglicht zumindest teilweise einen formschlüssigen Eingriff eines dazu korrespondierenden Vorsprungs. Es kann damit durch das Einpressen eines Stehbolzens in eine dazu korrespondierende Ausnehmung sowohl eine kraft- als auch eine formschlüssige Verbindung hergestellt werden. Eine solche Verbindung ist besonders fest.

Nach einer weiteren Ausgestaltung ist der Griff aus Kunststoff hergestellt. Der Griff kann zumindest teilweise hohl ausgebildet sein. Damit kann Material eingespart werden. Der Griff kann aber auch aus Holz hergestellt sein. Es handelt sich dabei um einen vorteilhafterweise nachhaltigen Werkstoff, welcher eine umweltfreundliche Entsorgung ermöglicht.

Die Stehbolzen sind zweckmäßigerweise ausschließlich form- und/oder kraftschlüssig in den Ausnehmungen gehalten. D. h. es wird vorteilhafterweise auf eine Verklebung oder dgl. verzichtet. Das vereinfacht weiter die Montage des vorgeschlagenen Pinsels.

Nachfolgend werden Ausführungsbeispiele der Erfindung anhand der Zeichnungen näher erläutert. Es zeigen:
- Fig. 1: eine perspektivische Ansicht eines ersten Pinsels (ohne Borsten),
- Fig. 2: eine erste Seitenansicht gemäß Fig. 1,
- Fig. 3: eine zweite Seitenansicht gemäß Fig. 1,
- Fig. 4: eine Schnittansicht gemäß der Schnittlinie A-A in Fig. 2,
- Fig. 5: eine Schnittansicht gemäß der Schnittlinie B-B in Fig. 3,
- Fig. 6: eine Schnittansicht gemäß der Schnittlinie C-C in Fig. 3,
- Fig. 7: eine Draufsicht auf den Borstenträger,
- Fig. 8: eine perspektivische Ansicht eines zweiten Pinsels (ohne Borsten),
- Fig. 9: eine erste Seitenansicht gemäß Fig. 8,
- Fig. 10: eine zweite Seitenansicht gemäß Fig. 8,
- Fig. 11: ein Detailansicht gemäß des Kreisausschnitts C in Fig. 10,
- Fig. 12: eine Detailansicht gemäß des Kreisausschnitts D in Fig. 10,
- Fig. 13: eine Schnittansicht gemäß der Schnittlinien A-A in Fig. 9,
- Fig. 14: eine Schnittansicht gemäß der Schnittlinien B-B in Fig. 10,
- Fig. 15: eine Draufsicht auf den zweiten Borstenträger,
- Fig. 16: eine schematische Schnittansicht durch einen ersten Stehbolzen,
- Fig. 17: eine schematische Seitenansicht auf einen zweiten Stehbolzen, und
- Fig. 18: eine schematische Schnittansicht durch einen dritten Stehbolzen.

Bei dem in Fig. 1 gezeigten ersten Pinsel ist ein erster Borstenträger 1, welcher beispielsweise aus Kunststoff hergestellt ist, mit einem aus Holz hergestellten ersten Griff 2 verbunden. Der erste Borstenträger 1 ist hier der Übersichtlichkeit halber ohne Borsten dargestellt. Der erste Borstenträger 1 weist an seiner einen Seite eine Borstenfassung 3 auf. Es handelt sich dabei um eine rechteckige Ausnehmung, in welcher eine erste Gitterstruktur 4 zum Halten darin eingepresster Borsten (hier nicht gezeigt) vorgesehen ist.

An einer der einen Seite gegenüberliegenden anderen Seite erstrecken sich mehrere Stehbolzen 5. Die Stehbolzen 5 sind hier zylindrisch ausgebildet. Von deren Umfangsfläche erstrecken sich radial umlaufende Ringlamellen 6. Die Ringlamellen 6 sind flexibel ausgestaltet. Sie sind zweckmäßigerweise in einem Stück mit dem Stehbolzen 5 sowie dem Borstenträger 1 mittels Spritzguss hergestellt.

Im Griff 2 sind Ausnehmungen 7 vorgesehen, welche zu den Stehbolzen 5 korrespondieren. D. h. die Stehbolzen 5 können reib- und/oder kraftschlüssig in die Ausnehmungen 7 eingepresst und damit eine feste Verbindung zwischen dem ersten Borstenträger 1 und dem ersten Griff 2 hergestellt werden.

Fig. 6 zeigt in einer Schnittansicht die in den Ausnehmungen 7 aufgenommenen Stehbolzen 5.

Die Fig. 8 bis 15 zeigen einen zweiten Pinsel. Ein zweiter Borstenträger 8, welcher wiederum aus spritzgegossenem Kunststoff hergestellt sein kann, ist hier der Übersichtlichkeit halber wiederum ohne Borsten gezeigt. Der zweite Borstenträger 8 ist mit einem zweiten Griff 9 verbunden, welcher hier aus spritzgegossenem Kunststoff hergestellt ist.

Insbesondere in Zusammensicht mit den Fig. 13 und 14 ist erkennbar, dass der zweite Griff 9 abschnittsweise hohl ausgebildet ist. Er weist im Bereich seines dem zweiten Borstenträger 8 zugewandten Endes eine Beschichtung 10 auf, welche beispielsweise aus einem gummielastischen Material oder dgl. hergestellt sein kann. Die Beschichtung 10 weist eine Vielzahl radial umlaufender Lamellen 11 auf. Die Beschichtung 10 bewirkt zusammen mit den Lamellen 11 eine verbesserte Griffigkeit.

Am zweiten Borstenträger 8 sind hier 3 Stehbolzen 5 vorgesehen, welche wiederum mit umlaufenden Ringlamellen 6 versehen sind. Die Stehbolzen 5 greifen im montierten Zustand in Ausnehmungen 7 ein, welche im zweiten Griff 9 in Form von Rohrabschnitten ausgebildet sind.

Wie insbesondere aus Fig. 15 ersichtlich ist, weist der zweite Borstenträger 8 - ähnlich wie der erste Borstenträger 1 - wiederum eine Borstenfassung 3 auf, in welcher eine zweite gitterartige Struktur 12 zum Halten der (hier nicht gezeigten) Borsten vorgesehen ist.

Fig. 16 zeigt eine schematische Teilschnittansicht durch einen Stehbolzen 5 mit daran vorgesehenen Ringlamellen 6.

Fig. 17 zeigt eine Seitenansicht eines Stehbolzens 5 mit daran vorgesehenen Kreuzlamellen 13.

Fig. 18 zeigt eine schematische Schnittansicht durch einen Stehbolzen 5 mit daran vorgesehenen umlaufenden hakenartigen Vorsprüngen 14.

Ein wesentlicher Vorteil der Erfindung besteht darin, dass die vorgeschlagenen Borstenträger 1, 8 als solche vorkonfektioniert werden können. Sie können in verschiedenen Größen vorgehalten werden. Die so ausgestalteten Borstenträger 1, 8 können mit unterschiedlichen Griffen schnell und einfach durch Einpressen in die dafür vorgesehenen korrespondierenden Ausnehmungen 7 verbunden werden.

Es ist also möglich, die vorgeschlagenen Borstenträger 1, 8 beispielsweise mit einem aus Holz hergestellten Griff 2 oder auch mit einem aus Kunststoff hergestellten zweiten Griff 9 zu kombinieren.

Das vereinfacht die Herstellung.

### Bezugszeichenliste

- 1: erster Borstenträger
- 2: erster Griff
- 3: Borstenfassung
- 4: erste gitterartige Struktur
- 5: Stehbolzen
- 6: Ringlamellen
- 7: Ausnehmung
- 8: zweiter Borstenträger
- 9: zweiter Griff
- 10: Beschichtung
- 11: Lamellen
- 12: zweite gitterartige Struktur
- 13: Kreuzlamellen
- 14: hakenartige Struktur

## Patentansprüche

1. Pinsel, umfassend
einen aus Kunststoff hergestellten Borstenträger (1, 8) und
einen mit dem Borstenträger (1, 8) verbundenen Griff (2, 9),
**dadurch gekennzeichnet, dass**
am Borstenträger (1, 8) mehrere Stehbolzen (5) vorgesehen sind,
am Griff (2, 9) mehrere zu den Stehbolzen (5) korrespondierende Ausnehmungen (7) vorgesehen sind, und
dass der Borstenträger (1, 8) durch Einpressen der Stehbolzen (5) in die Ausnehmungen (7) drehfest mit dem Griff (2, 9) verbunden oder verbindbar ist.

2. Pinsel nach Anspruch 1, wobei die Stehbolzen (5) einstückig am Borstenträger (1, 8) angeformt sind.

3. Pinsel nach einem der vorhergehenden Ansprüche, wobei die Stehbolzen (5) als zylindrische Stehbolzen ausgebildet sind.

4. Pinsel nach einem der vorhergehenden Ansprüche, wobei an einer Umfangsfläche der Stehbolzen (5) zumindest ein sich in radialer Richtung erstreckender Vorsprung angeformt ist.

5. Pinsel nach einem der vorhergehenden Ansprüche, wobei der Vorsprung als, vorzugsweise radial umlaufender, Rastvorsprung (14) ausgebildet ist.

6. Pinsel nach einem der vorhergehenden Ansprüche, wobei mehrere Vorsprünge vorgesehen sind und die Vorsprünge als Kreuzlamellen (13) und/oder radial umlaufende Ringlamellen (6) ausgebildet sind.

7. Pinsel nach einem der vorhergehenden Ansprüche, wobei die Ausnehmungen (7) jeweils zumindest eine, vorzugsweise mehrere, zu den Vorsprüngen korrespondierende Hinterschneidung/en aufweisen.

8. Pinsel nach einem der vorhergehenden Ansprüche, wobei der Griff (2, 9) aus Kunststoff hergestellt ist.

9. Pinsel nach einem der vorhergehenden Ansprüche, wobei der Griff (2, 9) zumindest teilweise hohl ausgebildet ist.

10. Pinsel nach einem der vorhergehenden Ansprüche, wobei der Griff (2, 9) aus Holz hergestellt ist.

11. Pinsel nach einem der vorhergehenden Ansprüche, wobei die Stehbolzen (5) ausschließlich form- und/oder kraftschlüssig in den Ausnehmungen (7) gehalten sind.
